# EUROPÄISCHE PATENTSCHRIFT

(11) **EP 0 598 325 B1**
(45) Veröffentlichungstag und Bekanntmachung des Hinweises auf die Patenterteilung: **30.07.1997**
(21) Anmeldenummer: 93118235.6
(22) Anmeldetag: 10.11.1993
(51) Int. Cl.: A47F 7/08, A47G 25/18, A45F 5/00

(54) **Schuhtragbügel**
Shoe hanger
Porte-chaussures

(30) Priorität: 16.11.1992 DE 9215592 U
(43) Veröffentlichungstag der Anmeldung: 25.05.1994
(73) Patentinhaber: C & A MODE & Co., D-40211 Düsseldorf (DE)
(72) Erfinder: Grabus, Edmund, D-40670 Meerbusch (DE)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan B.Sc.(Phys.)

(56) Entgegenhaltungen:
- DE-A- 2 414 230
- DE-A- 3 207 806
- FR-A- 2 089 726
- GB-A- 2 103 081
- US-A- 1 310 281
- US-A- 4 871 098
- US-A- 5 114 017

## Beschreibung

Die Erfindung betrifft einen Schuhtragbügel nach dem Oberbegriff des Patentanspruchs 1.

Aus steifem Drahtmaterial bestehende einstückige Schuhtragbügel mit einem Traghaken, einem sich nach unten daran einstückig anschließenden Verbindungselement und unten seitlich am Verbindungselement befestigten, sich im wesentlichen nach oben erstreckenden Schuhhaltevorsprüngen sind aus der DE-A-3207806, der FR-A-2089726 oder der US-A-1310281 bekannt. Mittels derartiger Schuhtragbügel können auf die nebeneinander liegenden Schuhhaltevorsprünge im wesentlichen vertikal aufgehängte Schuhpaare beispielsweise an einer Kleiderstange aufgehängt werden. Aus der GB-A-2103081 ist ein einstückig aus Kunststoff hergestellter Schuhtragbügel dieser Art bekannt.

Aus der DE-A-2414230 und der US-A-4871098 sind normale Kleiderbügel bekannt, die unten in der Mitte Kupplungsmittel z.B. in Form einer Öse aufweisen, um unten an einem derartigen Kleiderbügel einen gleichartigen Kleiderbügel mittels dessen Traghaken anhängen zu können. Da an einem Kleiderbügel angeordnete Kleidungsstücke sich bis sehr weit unterhalb des Kleiderbügels erstrecken, stehen sich die Kleidungsstücke übereinander gehängter Kleiderbügel gegenseitig im Wege, so daß nach der DE-A-2414230 die Kupplungsstücke senkrecht zur Ebene der Kleiderbügel versetzt angeordnet werden müssen, was jedoch beim Übereinanderhängen mehrerer derartiger mit Kleidungsstücken bestückter Bügel zu einer Schiefstellung der einzelnen Bügel und damit wiederum zu einer Kollision der daran aufgehängten Kleidungsstücke führt.

Aus der US-A-5114017 sind bereits gattungsgemäße Schuhtragbügel bekannt, mit denen mehrere Schuhpaare, ohne miteinander zu kollidieren, übereinandergehängt werden können. Hierzu ist allerdings ein kompliziert aufgebauter Halter mit Schuhhaltevorsprüngen erforderlich, an denen oben und unten Verbindungselemente mit Haken an beiden Enden gelenkig angebracht werden können, mittels denen entweder ein Schuhtragbügel an einer Kleiderstange oder ein Schuhtragbügel unten an einem gleichartigen angehängt werden kann, wodurch eine Vielzahl aneinandergehängter Halter an ein einziges Tragelement, z.B. eine Kleiderstange angehängt werden kann. Abgesehen von dem komplizierten Aufbau ist bei dieser bekannten Anordnung nachteilig, daß die Verbindung der Schuhhaltevorsprünge mit einer Kleiderstange oder einem Deckenhaken sowie miteinander nur durch ein besonderes Bauteil in Form eines Doppelhakens hergestellt werden kann. Dies hat nicht nur herstellungstechnische Nachteile, sondern birgt auch die Gefahr in sich, daß die Doppelhaken als vom die Schuhhaltevorsprünge tragenden Halter gesonderte Teile verlegt werden können und so beim Gebrauch nicht mit Sicherheit zur Verfügung stehen. Ohne die Doppelhaken sind die Halter aber unbrauchbar. Auch ist die Anordnung aus übereinander angeordneten Schuhtragbügeln durch die mehrfach gelenkige Verbindung der Doppelhaken mit den Schuhhaltevorsprüngen beispielsweise beim Transport in einem Fahrzeug relativ instabil.

Das Ziel der Erfindung besteht darin, einen einfach aufgebauten, leicht herstellbaren Schuhtragbügel der eingangs genannten Gattung zu schaffen, mittels dessen auch größere Mengen von Schuhpaaren problemlos und stabil transportiert und gehandhabt werden können und welcher keine verlierbaren Bauelemente aufweist, so daß er ohne die Gefahr des Verlustes von Einzelteilen aufbewahrt, allein oder mit gleichartigen Schuhtragbügeln benutzt und nach Gebrauch auch in anderen Kombinationen wiederbenutzt werden kann.

Zur Lösung dieser Aufgabe sind die Merkmale des kennzeichnenden Teils des Anspruchs 1 vorgesehen.

Dadurch, daß erfindungsgemäß das Verbindungselement fest mit den Schuhhaltevorsprüngen verbunden ist und mit dem Verlängerungselement einen einzigen geraden Stab bildet, stellt der erfindungsgemäße Schuhtragbügel ein einziges, ohne die Gefahr eines Verlustes von Einzelteilen einheitlich handhabbares Bauelement dar. Jedes Verbindungs- und Verlängerungselement ist also jeweils einem einzigen Schuhtragbügel eindeutig zugeordnet. Durch das Abwechseln von Verbindungselementen und Verlängerungselementen ist das Untereinanderhängen jeweils zweier Schuhtragbügel möglich, ohne daß die daran angehängten Schuhpaare miteinander kollidieren. Aufgrund der Tatsache, daß zwischen jeweils zwei aneinandergehängten Schuhtragbügeln lediglich eine einzige gelenkige Verbindung vorliegt, wird beim Transport von mehreren übereinander gehängten und mit Schuhen bestückten Schuhtragbügeln eine stabile Gesamtanordnung erzielt, die auch bei starken Erschütterungen in einem Lastkraftwagen eine einwandfreie Schuhhalterung gewährleistet.

Dadurch, daß das Verbindungselement und das Verlängerungselement einen einzigen geraden Stab bilden und oben an dem Verbindungselement das Tragteil fest angebracht ist, ist nicht nur eine wirtschaftliche Herstellung und eine kompakte Lagerung bzw. Aufbewahrung möglich, sondern es ist auch dafür gesorgt, daß die übereinandergehängten Schuhtragbügel in Vertikalrichtung auch dann weitgehend miteinander ausgerichtet sind, wenn sie mit Schuhen bestückt sind.

Erfindungsgemäß werden also wenigstens zwei, vorzugsweise aber noch mehr erfindungsgemäß ausgebildete Schuhtragbügel aneinandergehängt, worauf dann lediglich der oberste Schuhtragbügel von einer Bedienungsperson getragen und gehandhabt werden muß, während die darunter eingehängten gleichartigen Schuhtragbügel dabei mit transportiert werden. Von besonderem Vorteil ist die Erfindung beim Transport einer größeren Anzahl von Schuhpaaren beispielsweise in einem Lastwagen. Hier kann ein erfindungsgemäßer Schuhtragbügel beispielsweise an einer im Fahrzeug oder an einem Kleiderständer vorgesehenen Tragstange angehängt werden, und es können dann unter diesem Tragbügel soviel weitere Tragbügel hintereinander angehängt werden, bis der Boden des Fahrzeuges oder des sonstigen Aufbewahrungsraums erreicht ist. An jedem der übereinander angeordneten Schuhtragbügel kann dann ein Schuhpaar angehängt werden.

Vorteilhafte Ausführungsformen der Erfindung sind durch die Unteransprüche gekennzeichnet. Von besonderem Vorteil ist die Fertigung sämtlicher Teile des Schuhtragbügels aus steifem Drahtmaterial, wodurch nicht nur eine wirtschaftliche und einfache Herstellung gewährleistet ist, sondern auch ein insgesamt platzsparender und leichter Aufbau erzielt wird.

Wenn alle Elemente des Schuhtragbügels gemäß Anspruch 11 in einer Ebene angeordnet sind, werden untereinander gehängte gleichartige Schuhtragbügel um etwa 90° gegeneinander verdreht sein, was den Vorteil hat, daß die daran angeordneten Schuhpaare sich gegenseitig weniger behindern.

Für den Fall, daß die Schuhtragbügel unverdreht übereinander gehängt werden sollen, ist das Ausführungsbeispiel nach Anspruch 12 zweckmäßig.

Die Länge des gesamten Schuhtragbügels soll so sein, daß sich die an übereinandergehängten gleichartigen Schuhtragbügeln angeordneten Schuhpaare gegenseitig nicht oder nur wenig behindern. Eine geringfügige Überlappung ist jedoch hinnehmbar.

Von besonderem Vorteil ist es, wenn mit Ausnahme der um 90° verdrehten, als Öse oder Haken ausgebildeten Abbiegung alle Elemente im wesentlichen in einer Ebene liegen, weil dann die Schuhtragbügel ohne daran angebrachte Schuhe bequem verpackt und transportiert werden können.

Diesen Vorteil weist auch noch die Ausführungsform nach Anspruch 14 im wesentlichen auf; sie bietet jedoch den weiteren Vorteil, daß die Schuhpaare leichter auf die Schuhhaltevorsprünge aufgeschoben werden können, weil deren obere Endbereiche vom oberen Bereich des Verlängerungselementes und vom Tragteil weiter vorstehen.

Die Schuhe werden auf die Schuhhaltevorsprünge mit der Schuhspitze nach oben so aufgehängt, daß ihre Sohle im wesentlichen parallel zu der durch das Tragteil, das Verbindungselement, das Verlängerungselement und zumindest die unteren Bereiche der Schuhhaltevorsprünge gebildeten Ebene verlaufen.

Die Erfindung wird im folgenden beispielsweise anhand der Zeichnung beschrieben; in dieser zeigt:
- Fig. 1: eine Seitenansicht eines erfindungsgemäßen Schuhtragbügels,
- Fig. 2: die erfindungsgemäße Anordnung zweier erfindungsgemäßer Schuhtragbügel übereinander und
- Fig. 3: in perspektivischer Ansicht eine weitere Ausführungsform des erfindungsgemäßen Schuhtragbügels, wobei links ein einzelner und rechts zwei übereinander angeordnete Schuhtragbügel an einer Tragstange hängend wiedergegeben sind.

Nach Fig. 1 weist ein erfindungsgemäßer Schuhtragbügel einen Traghaken 11, ein sich nach unten daran anschließendes Verbindungselement 12 und ein dieses nach unten verlängerndes Verlängerungselement 14 auf, welches unten durch eine als Öse ausgebildete Abbiegung 15 abgeschlossen ist. Die Abbiegung 15 liegt in einer Ebene, die gegenüber der Ebene des Traghakens 11 um 90° um eine durch das Verbindungselement 12 und das Verlängerungselement 14 definierte Achse verdreht ist.

Der Traghaken 11, das Verbindungselement 12, das Verlängerungselement 14 und die Öse 15 bestehen vorzugsweise aus einem einzigen steifen Draht, der entsprechend geformt ist.

Am unteren Ende des Verbindungselementes 12 bzw. an der Übergangsstelle zum Verlängerungselement 14 sind sich nach entgegengesetzten Seiten erstreckende Schuhhaltevorsprünge 12 beispielsweise durch Schweißen befestigt, welche ebenfalls aus dem gleichen steifen Drahtmaterial ausgebildet sind. Über einen am stabförmigen Draht 12, 14 angeschweißten Bogen 17 verläuft das die Schuhhaltevorsprünge 13 bildende steife Drahtmaterial in einem Abstand vom Verbindungselement 12 sich geringfügig V-förmig erweiternd nach oben und geht schließlich am oberen Ende, aber noch deutlich unter dem Traghaken 11 in zwei im wesentlichen kreisförmige, nach außen gerichtete Abbiegungen 16 über. Der Abstand der Schuhhaltevorsprünge 13 bzw. der Abbiegungen 16 vom Verbindungselement 12 ist derart, daß über die beiden Schuhhaltevorsprünge 13 mit den Abbiegungen 16 jeweils ein Schuh eines Schuhpaares übergestülpt werden kann. Die Länge des Verlängerungselements 14 soll dabei so sein, daß die am unteren Ende vorgesehene Öse 15 entweder am unteren Ende oder etwas unterhalb des unteren Endes des Schuhpaares sich befindet.

Aufgrund der erfindungsgemäßen Ausbildung kann nach Fig.2 ein Tragbügel an eine beispielsweise in einem Transportfahrzeug angeordnete Tragstange 18 angehängt werden. In die Öse 15 am unteren Ende kann dann der Traghaken 11 eines gleichartig ausgebildeten Schuhtragbügels eingehängt werden, so daß in diesem Fall ohne weiteres zwei Paar Schuhe übereinander an einem einzigen Tragelement 18 angeordnet werden können.

Sofern eine ausreichende Raumhöhe zur Verfügung steht, kann die Öse 15 des unteren Schuhtragbügels nach Fig. 2 ein weiterer erfindungsgemäßer Schuhtragbügel mit seinem Traghaken 11 eingehängt werden usw.

Aufgrund der Verdrehung der Abbiegung 15 relativ zur Ebene, in der die übrigen Bauteile liegen, befinden sich zwei gemäß Figur 2 übereinander gehängte Schuhtragbügel in der gleichen Ebene. Auf diese Weise läßt sich insbesondere beim Anhängen von noch mehr gleichartigen Schuhtragbügeln und Hintereinanderanordnung mehrerer derartiger Säulen von aneinandergehängten Schuhtragbügeln eine besonders kompakte Unterbringung zahlreicher Schuhpaare gewährleisten.

Die Ausführungsform nach Figur 3 unterscheidet sich von der vorangehend beschriebenen lediglich dadurch, daß die Abbiegung am unteren Ende des Verlängerungselementes 14 als nach oben offene Haken 15' ausgebildet ist und die Schuhhaltevorsprünge 13 in einen unteren Bereich 13', der parallel zum Verbindungselement 12 verläuft und in einen oberen Bereich 13'' unterteilt sind, der um einen Winkel von etwa 20° aus der durch die unteren gradlinigen Bereiche 13' gebildeten Ebene so herausgebogen ist, daß die oberen geradlinigen Bereiche 13'' ebenso wie die unteren Bereiche 13' parallel zueinander bleiben. Die schleifenförmigen Abbiegungen 16 erstrecken sich vom oberen Ende der oberen Bereiche 13'' der Schuhhaltevorsprünge 13 bogenförmig nach entgegengesetzten Richtungen und verlaufen schließlich über ein geradliniges Stück 16' so zum unteren Teil des oberen Bereiches 13'' zurück, daß das geradlinige Stück 16' mit dem geradlinigen oberen Bereich 13'' der Schuhhaltevorsprünge 13 einen Winkel von etwa 40° einschließt.

Durch das Herausbiegen des oberen Bereiches 13'' der Schuhhaltevorsprünge 13 wird das Aufsetzen der Schuhpaare erleichtert, und es wird auch die Anordnung der Schuhsohlen parallel zu der durch die unteren Bereiche 13' definierten Ebene begünstigt.

## Patentansprüche

1. Schuhtragbügel mit einem oberen Tragteil (11), insbesondere einem Traghaken, einem unten fest mit diesem verbundenen Verbindungselement (12) und zwei von diesem getragenen, sich mit seitlichem Abstand vom Verbindungselement (12) im wesentlichen nach oben erstreckenden Schuhhaltevorsprüngen (13) von solcher Dimensionierung, daß ein Schuh mit seinem vom Oberleder überdeckten Innenraum darüberstülpbar ist, wobei unterhalb des Verbindungselements (12) und der Schuhhaltevorsprünge (13) ein Kupplungsteil (15, 15') vorgesehen ist, welches mit dem Tragteil (11) eines darunter angeordneten, gleichartig ausgebildeten Schuhtragbügels in tragenden Eingriff bringbar ist,
dadurch gekennzeichnet,
daß die Schuhhaltevorsprünge (13) unten seitlich mit dem Verbindungselement (12) fest verbunden sind, daß zwischen dem Verbindungselement (12) und dem Kupplungsteil (15, 15') ein Verlängerungselement (14) vorgesehen ist und daß das Verbindungselement (12) und das Verlängerungselement (14) jeweils stabförmig sind und einen einzigen geraden Stab bilden.

2. Schuhtragbügel nach Anspruch 1,
dadurch gekennzeichnet,
daß der Traghaken (11) und/oder das Verbindungselement (12) und/oder das Verlängerungselement (14) und/oder das Kupplungsteil (15, 15') aus einem steifen Drahtmaterial bestehen.

3. Schuhtragbügel nach Anspruch 2,
dadurch gekennzeichnet,
daß der Traghaken (11), das Verbindungselement (12), das Verlängerungselement (14) und das Kupplungsteil (15) einstückig ausgebildet sind.

4. Schuhtragbügel nach einem der vorhergehenden Ansprüche,
dadurch gekennzeichnet,
daß vom unteren Ende des Verbindungselementes (12) nach entgegengesetzten Seiten die Schuhhaltevorsprünge (13) abzweigen.

5. Schuhtragbügel nach Anspruch 4,
dadurch gekennzeichnet,
daß die Schuhhaltevorsprünge (13) aus steifem Drahtmaterial bestehen und vorzugsweise einstückig ausgebildet sind.

6. Schuhtragbügel nach Anspruch 4 oder 5,
dadurch gekennzeichnet,
daß die Schuhhaltevorsprünge (13) am unteren Ende des Verbindungselementes (12) angeschweißt sind.

7. Schuhtragbügel nach Anspruch 5 oder 6,
dadurch gekennzeichnet,
daß das Drahtmaterial der Schuhhaltevorsprünge (13) am oberen Ende eine schleifenförmige Abbiegung (16) aufweist.

8. Schuhtragbügel nach einem der vorhergehenden Ansprüche,
dadurch gekennzeichnet,
daß die Schuhhaltevorsprünge (13) und/oder die schleifenförmigen Abbiegungen (16) spiegelsymmetrisch zum stabförmigen und geradlinigen Verbindungselement (12) angeordnet sind.

9. Schuhtragbügel nach einem der vorhergehenden Ansprüche,
dadurch gekennzeichnet,
daß das Kupplungsteil am unteren Ende des Verlängerungselements (14) aus einer vorzugsweise aus dem steifen Drahtmaterial des Verlängerungselementes (14) derart geformten Abbiegung (15, 15') besteht, daß die Abbiegung (15, 15') den vorzugsweise ebenfalls aus dem steifen Drahtmaterial bestehende Traghaken (11) eines gleichartig ausgebildeten Schuhtragbügels tragend aufnehmen kann.

10. Schuhtragbügel nach Anspruch 9,
dadurch gekennzeichnet,
daß die Abbiegung (15, 15') in einer Ebene liegt.

11. Schuhtragbügel nach einem der Ansprüche 1 bis 9,
dadurch gekennzeichnet,
daß sämtliche Elemente sich in einer Ebene befinden.

12. Schuhtragbügel nach einem der Ansprüche 1 bis 10,
dadurch **gekennzeichnet,**
daß die Abbiegung (15 15') gegenüber dem Traghaken (11) um 90° um die Achse des Verbindungselements (12) verdreht ist.

13. Schuhtragbügel nach einem der vorhergehenden Ansprüche,
dadurch **gekennzeichnet,**
daß alle Teile (11, 12, 13, 14, 16) mit Ausnahme des Kupplungsteils, insbesondere der ebenen Abbiegung (15, 15') zumindest im wesentlichen in einer Ebene liegen.

14. Schuhtragbügel nach einem der Ansprüche 1 bis 12,
dadurch **gekennzeichnet,**
daß alle Teile (11, 12, 13', 14, 16) mit Ausnahme des Kupplungsteils, insbesondere der ebenen Abbiegung (15, 15') und des oberen Bereiches (13'') der Schuhhaltevorsprünge (13) zumindest im wesentlichen in einer Ebene liegen und daß der obere Bereich (13'') der Schuhhaltevorsprünge (13), wo sich insbesondere die schleifenförmige Abbiegung (16) befindet, vorzugsweise etwa in halber Höhe der Schuhhaltevorsprünge (13) leicht aus dieser Ebene herausgebogen ist, und zwar vorzugsweise um einen Winkel von 10 bis 30°, insbesondere etwa 20°.

15. Schuhtragbügel nach einem der Ansprüche 9 bis 14,
dadurch **gekennzeichnet,**
daß die Abbiegung als Öse (15) oder Haken (15') ausgebildet ist.

16. Schuhtragbügel nach einem der vorhergehenden Ansprüche,
dadurch **gekennzeichnet,**
daß er vorzugsweise mit Ausnahme des Tragteils (11) mit Kunststoff überzogen ist.

17. Schuhtragbügel nach einem der vorhergehenden Ansprüche,
dadurch **gekennzeichnet,**
daß das Verlängerungselement (14) wesentlich kürzer als das Verbindungselement (12) ist.

## Claims

1. Shoe hanger comprising an upper hanger part (11), in particular a hanger hook, a connection element (12) firmly connected to the latter at the bottom and two shoe holding projections (13) which are of a dimension such that the inner space of a shoe covered by its upper leather can be pushed thereover, and which are carried by the connection element (12) with a lateral spacing from the connection element (12) and extend substantially upwardly, wherein a coupling part (15, 15') is provided beneath the connection element (12) and the shoe holding projections (13) and can be brought into carrying engagement with the hanger part (11) of a shoe hanger of like construction arranged beneath it, characterised in that the shoe holding projections (13) are fixedly connected at the bottom to the connection element at the side, in that an extension element (14) is provided between the connection element (12) and the coupling part (15, 15'), and in that the connection element (12) and the extension element (14) are each of rod-like form and form a single straight rod.

2. Shoe hanger in accordance with claim 1, characterised in that the hanger hook (11) and/or the connection element (12) and/or the extension element (14) and/or the coupling part (15, 15') consist of a stiff wire material.

3. Shoe hanger in accordance with claim 2, characterised in that the hanger hook (11), the connection element (12), the extension element (14) and the coupling part (15) are formed in one piece.

4. Shoe hanger in accordance with one of the preceding claims, characterised in that the shoe holding projections (13) branch off to opposite sides from the lower end of the connection element (12).

5. Shoe hanger in accordance with claim 4, characterised in that the shoe holding projections (13) consist of stiff wire material and are preferably formed in one piece.

6. Shoe hanger in accordance with claim 4 or claim 5, characterised in that the shoe holding projections (13) are welded to the lower end of the connection element 812).

7. Shoe hanger in accordance with claim 5 or claim 6, characterised in that the wire material of the shoe holding projections (13) has a loop-like bent portion (16) at the upper end.

8. Shoe hanger in accordance with one of the preceding claims, characterised in that the shoe holding projections (13) and/or the loop-like bent portions (16) are arranged in mirror symmetry to the rod-like and straight connection element (12).

9. Shoe hanger in accordance with one of the preceding claims, characterised in that the coupling part at the lower end of the extension element (14) consists of a bent portion (15, 15'), preferably shaped from the stiff wire material of the extension element (14) in such a way that the bent portion (15, 15') can carry the hanger hook (11) of a shoe hanger of like design, which preferably likewise consists of stiff wire material.

10. Shoe hanger in accordance with claim 9, characterised in that the bent portion (15, 15') lies in one plane.

11. Shoe hanger in accordance with one of the claims 1 to 9, characterised in that all the elements are located in one plane.

12. Shoe hanger in accordance with one of the claims 1 to 10, characterised in that the bent portion (15, 15') is rotated through 90° about the axis of the connection element (12) relative to the hanger hook (11).

13. Shoe hanger in accordance with one of the preceding claims, characterised in that all parts (11, 12, 13, 14, 16) with the exception of the coupling part, in particular of the flat bent portion (15, 15'), lie at least substantially in one plane.

14. Shoe hanger in accordance with one of the claims 1 to 12, characterised in that all parts (11, 12, 13', 14, 16) with the exception of the coupling part, in particular of the flat bent portion (15, 15') and of the upper region (13'') of the shoe holding projections (13), lie at least substantially in one plane, and in that the upper region (13'') of the shoe holding projections (13), where the loop-like bent portion (16) is in particular located, are preferably bent slightly out of this plane, preferably approximately at the half height of the shoe holding projections (13), and indeed preferably by an angle from 10 to 30°, in particular of approximately 20°.

15. Shoe hanger in accordance with one of the claims 9 to 14, characterised in that the bent portion is formed as an eye (15) or hook (15').

16. Shoe hanger in accordance with one of the preceding claims, characterised in that it is preferably coated with plastic, with the exception of the hanger part (11).

17. Shoe hanger in accordance with one of the preceding claims, characterised in that the extension element (14) is substantially shorter than the connection element (12).

## Revendications

1. Étrier porte-chaussures comprenant une partie porteuse supérieure (11), en particulier un crochet porteur, un élément de liaison relié solidairement à celui-ci vers le bas (12), et deux saillies porte-chaussures (13) portées par cet élément de liaison et s'étendant sensiblement vers le haut à une distance latérale de l'élément de liaison (12), lesdites saillies présentant une telle dimension que l'on peut les coiffer par une chaussure au moyen de sa cavité intérieure recouverte par l'empeigne, et dans lequel au-dessous de l'élément de liaison (12) et des saillies porte-chaussures (13) est prévue une partie d'accouplement (15, 15') qui est susceptible d'être amenée en engagement porteur avec la partie porteuse (11) d'un étrier porte-chaussures situé au-dessous et réalisé d'une façon analogue,
caractérisé en ce que les saillies porte-chaussures (13) sont reliées solidairement vers le bas et latéralement à l'élément de liaison (12), en ce qu'il est prévu entre l'élément de liaison (12) et la partie d'accouplement (15, 15') un élément de prolongement (14), et en ce que l'élément de liaison (12) et l'élément de prolongement (14) sont respectivement en forme de tige et forment une unique tige droite.

2. Étrier porte-chaussures selon la revendication 1, caractérisé en ce que le crochet porteur (11) et/ou l'élément de liaison (12) et/ou l'élément de prolongement (14) et/ou la partie d'accouplement (15, 15') sont constitués en un matériau en fil rigide.

3. Étrier porte-chaussures selon la revendication 2, caractérisé en ce que le crochet porteur (11), l'élément de liaison (12), l'élément de prolongement (14), et la partie d'accouplement (15) sont réalisés d'une seule pièce.

4. Étrier porte-chaussures selon l'une des revendications précédentes, caractérisé en ce que, depuis l'extrémité inférieure de l'élément de liaison (12), les saillies porte-chaussures (13) sont ramifiées vers les côtés opposés.

5. Étrier porte-chaussures selon la revendication 4, caractérisé en ce que les saillies porte-chaussures (13) sont constituées d'un matériau en fil rigide et sont de préférence réalisées d'une seule pièce.

6. Étrier porte-chaussures selon l'une ou l'autre des revendications 4 et 5, caractérisé en ce que les saillies porte-chaussures (13) sont soudées à l'extrémité inférieure de l'élément de liaison (12).

7. Étrier porte-chaussures selon l'une ou l'autre des revendications 5 et 6, caractérisé en ce que le matériau en fil des saillies porte-chaussures (13) présente à l'extrémité supérieure un coudage (16) en forme de boucle.

8. Étrier porte-chaussures selon l'une des revendications précédentes, caractérisé en ce que les saillies porte-chaussures (13) et/ou les coudages (16) en forme de boucle sont agencés de façon symétrique par rapport à l'élément de liaison (12) rectiligne en forme de tige.

9. Étrier porte-chaussures selon l'une des revendications précédentes, caractérisé en ce que la partie d'accouplement à l'extrémité inférieure de l'élément de prolongement (14) est constituée par un coudage (15, 15'), de préférence du matériau en fil rigide de l'élément de prolongement (14), et formée de telle manière que le coudage (15, 15') est capable de recevoir en le portant le crochet porteur (11), de préférence également constitué du matériau en fil rigide, d'un étrier porte-chaussures réalisé de façon analogue.

10. Étrier porte-chaussures selon la revendication 9, caractérisé en ce que le coudage (15, 15') est disposé dans un plan.

11. Étrier porte-chaussures selon l'une des revendications 1 à 9, caractérisé en ce que la totalité des éléments sont situés dans un plan.

12. Étrier porte-chaussures selon l'une des revendications 1 à 10, caractérisé en ce que le coudage (15, 15') est tourné de 90° autour de l'axe de l'élément de liaison (12) par rapport au crochet porteur (11).

13. Étrier porte-chaussures selon l'une des revendications précédentes, caractérisé en ce que toutes les parties (11, 12, 13, 14, 16), à l'exception de la partie d'accouplement, et en particulier du coudage plan (15, 15') sont situées au moins sensiblement dans un plan.

14. Étrier porte-chaussures selon l'une des revendications 1 à 12, caractérisé en ce que toutes les parties (11, 12, 13', 14, 16), à l'exception de la partie d'accouplement, et en particulier du coudage plan (15, 15') et de la région supérieure (13'') des saillies porte-chaussures (13), sont situées au moins sensiblement dans un plan, et en ce que la région supérieure (13'') des saillies porte-chaussures (13), où se trouve en particulier le coudage (16) en forme de boucle, est légèrement recourbée hors de ce plan et de préférence approximativement à la moitié de la hauteur des saillies porte-chaussures (13), et ceci de préférence d'un angle de 10 à 30°, en particulier approximativement 20°.

15. Étrier porte-chaussures selon l'une des revendications 9 à 14, caractérisé en ce que le coudage est réalisé sous forme d'un oeillet (15) ou d'un crochet (15').

16. Étrier porte-chaussures selon l'une des revendications précédentes, caractérisé en ce qu'il est de préférence revêtu de matière plastique, à l'exception de la partie porteuse (11).

17. Étrier porte-chaussures selon l'une des revendications précédentes, caractérisé en ce que l'élément de prolongement (14) est sensiblement plus court que l'élément de liaison (12).
